# EUROPÄISCHE PATENTSCHRIFT

(11) **EP 0 276 413 B1**
(45) Veröffentlichungstag und Bekanntmachung des Hinweises auf die Patenterteilung: **06.03.1991**
(21) Anmeldenummer: 87117886.9
(22) Anmeldetag: 03.12.1987
(51) Int. Cl.: A63H 17/00, A63H 17/26

(54) **Fahrspielzeug**
Toy vehicule
Véhicule jouet

(30) Priorität: 24.01.1987 DE 3702043; 24.01.1987 DE 3702044
(43) Veröffentlichungstag der Anmeldung: 03.08.1988
(73) Patentinhaber: Hesse, Kurt, D-90763 Fürth (DE)
(72) Erfinder: Hesse, Kurt, D-90763 Fürth (DE)
(74) Vertreter: Hafner, Dieter, Dr.rer.nat., Dipl.-Phys.

(56) Entgegenhaltungen:
- DE-A- 1 090 143
- FR-A- 1 199 119
- FR-A- 2 258 765
- GB-A- 2 106 402
- US-A- 3 668 806
- US-A- 3 711 989

## Beschreibung

Die vorliegende Erfindung betrifft ein Fahrspielzeug mit einem durch Räder auf Fahrbahnen verfahrbaren Fahrzeugchassis und einer Fahrzeugkarosserie, wobei Fahrzeugchassis und Fahrzeugkarosserie über eine Steckverbindung miteinander verbindbar sind.

Ein derartiges Fahrspielzeug ist bereits in der FR-A-1 199 119 beschrieben. Das Fahrzeugchassis weist hierbei im Bereich des vorderen sowie hinteren Endes zwei Zapfen auf, auf die die Fahrzeugkarosserie mittels zweier, an der Unterseite der Fahrzeugkarosserie angeordneter Hülsen verbunden werden kann. Das Fahrzeugchassis bildet gleichsam einen unteren Abschluß der nach unten offenen Fahrzeugkarosserie. Dieses bekannte Fahrspielzeug weist keinen Antrieb auf, so daß Aufnahmeeinrichtungen für einen Antrieb nicht notwendig sind. Das Fahrzeugchassis ist insbesondere an der Vorder- und Rückseite an die Form der Fahrzeugkarosserie angepaßt, was den Nachteil mit sich bringt, daß für unterschiedliche Fahrzeugtypen unterschiedliche Fahrzeugchassis hergestellt, d. h. zur Verfügung gestellt werden müssen.

In der US-A-3,7ll,989 ist bereits ein aus mehreren Teilen bestehendes Chassis eines Spielfahrzeugs beschrieben, wobei das Lauflager der Vorder- sowie Hinterachse des Fahrspielzeugs in Form von zwei zusammenfügbaren Chassisteilen gebildet wird. Die einzelnen Chassisteile bestehen hierbei aus Vollmaterial, so daß beim zusammengesetzten Chassis keine Hohlräume vorhanden sind und daher eine Aufnahme weiterer Teile nicht möglich ist.

Die Aufgabe der vorliegenden Erfindung besteht darin, ein gattungsgemäßes Spielfahrzeug zu schaffen, welches bei einer Mehrzahl unterschiedlicher Fahrzeugtypen eine vergleichsweise kostengünstige Herstellung gewährleistet.

Diese Aufgabe wird erfindungsgemäß dadurch gelöst, daß das Fahrzeugchassis kastenförmig durch zwei übereinander angeordnete und in einer zur Fahrbahnebene parallelen Ebene zusammenfügbare Fahrzzeugchassisteile gebildet ist, die beide mittels an dem einen Chassisteil angeordnete Zapfen und am anderen Chassisteil angeordnete auf die Zapfen aufschiebbare Hülsen miteinander verbunden sind, und einer der Chasisteile eine Aufnahmekammer für eine Niederspannungsstromquelle und einen Aufnahmeraum für einem Antriebsmotor aufweist und der andere Chassisteil in die Aufnahmekammer einragende elektrische Leiter und eine Schalteinrichtung aufweist.

Die Erfindung gewährleistet den Vorteil,daß durch das standardisierte Chassisteil, welches zugleich den kompletten Antrieb des Fahrspielzeugs beinhaltet, weitgehend typ-unabhängig gefertigt werden kann, woraufhin die jeweiligen Fahrspielzeugtypen in einem letzten Herstellungsschritt lediglich noch zusammengefügt werden müssen. In Anbetracht der maschinellen Massenfertigung genügt folglich die zentrale Herstellung, Vorbereitung sowie Lagerung des einzigen standardisierten Chassisteils, wodurch die Flexibilität der Herstellung erheblich verbessert und somit die Herstellungskosten ganz besonders reduziert werden können. Durch die verwendete Steckverbindung wird noch dazu eine schnell durchzuführende, wirksame Verbindungsmethode gewährleistet.

Zweckmäßig ist der Antriebsmotor durch Klemmspannung im Aufnahmeraum des Chassisteils festgelegt und mit den elektrischen Leitern durch Anlagekontakt verbindbar. Die elektrische Kupplung von Antriebsmotor und elektrischem Leiter wird folglich einfach durch pressende Anlage desselben aneinander bewirkt. An den Chassisteilen angeordnete Anformungen oder Anquetschungen können als Niederhalter für die Stromquelle und den, z. B. durch lose eingelegten Leiterbahnen gebildeten elektrischen Leitern dienen. Die Halterung des Antriebsmotors im Aufnahmeraum des einen Chassisteils kann mittels Klemmspannungen erfolgen.

In weiterer Ausgestaltung ist vorgesehen, daß die beiden Chassisteile mit zu Lager für die Fahrzeugräder bzw. Räderwellen sich ergänzende Halbschalen versehen sind. Hierbei können, insbesondere die vorderen Fahrzeugräder in zwei übereinander sich erstrekkende gleiche Halbschalen gelagert sein, von denen die eine an einer Verlängerung des oberen Chassisteils und die andere am unteren Chassisteil angeordnet ist. Zweckmäßig sind jedoch die hinteren Fahrzeugräder auf einer Welle fest angeordnet, die in Ausnehmungen beider Chassisteile geführt ist.

Außerdem ist noch vorgesehen, daß die vorderen Fahrzeugräder je mit einem zylindrischen Achsstummel in die Halbschalen frei drehbar eingreifen und daß die Achsstummel zur axialen Fixierung der Räder in den Halbschalen mittels achsstummelfesten, die Umfangsflächen der Achsstummel überragenden Ringkörpern bzw. mit Ringkörperabschnitten in eine in den Halbschalen ausgebildete Ringnut drehbeweglich eingreifen. Bevorzugt sind die Achsstummel durch Rohr- oder Hülsenabschnitte gebildet. Die Anordnung gibt die Möglichkeit durch einfache Steckvorgänge die Räder zu haltern, wobei die Achsstummel durch einen relativ großen Durchmesser zu einer spielarmen Halterung der Räder beitragen, während die Ringkörper bzw. die Ringkörperabschnitte axiale Lagerspiele in engen Grenzen halten. Die Halterung der Räder am Chassis kann werkzeuglos bewirkt werden und das sonst übliche Einformen von Metallteilen als Achsen oder Wellen entfällt.

Gemäß bevorzugter Ausführung sind die Halbschalen mittels in den gemeinsamen Trennungsflächen ausgebildeten Nuten und Federn axial und quer zu den Längsachsen der Halbschalen verschiebungsfrei aneinander abstützbar. Zweckmäßig weist hierzu eine Halbschale die Federn auf, während die zugeordnete andere Halbschale mit Nuten versehen ist. Es besteht auch die Möglichkeit, an jeder Halbschale eine Feder und diametral zu dieser eine Nut vorzusehen.

Es versteht sich, daß die Ringkörper und die Ringnuten eine beliebige Querschnittsform und Querschnittsgröße aufweisen können. Gemäß bevorzugter Ausführung sind die Ringkörper und die Ringnuten mit einem trapezförmigen Querschnitt ausgeführt. Die Keilflächen der Trapezform führen durch gegenseitiges Abstützen zu einer besonders spielarmen Halterung der Räder am Chassis. Es ist möglich, Ringkörper und Ringnuten mit halbkreisförmigen Querschnitten auszubilden.

Die Erfindung ist an Ausführungsbeispielen in der Zeichnung verdeutlicht. Es bedeuten:
- Fig. 1: ein Fahrspielzeug in Seitenansicht,
- Fig. 2: ein unteres Chassisteil in Seitenansicht,
- Fig. 3: einen Chassisteil gemäß Fig. 2 in Draufsicht,
- Fig. 4: einen oberen Chassisteil in Seitenansicht,
- Fig. 5: eine Karosserie in Seitenansicht,
- Fig. 6: einen Schnitt nach der Linie VI - VI der Fig. 1,
- Fig. 7: ein Chassisunterteil anderer Ausführung in Seitenansicht,
- Fig. 8: ein Chassisunterteil abgewandelter Ausführung in Draufsicht,
- Fig. 9: ein Chassisoberteil abgewandelter Ausführung in Seitenansicht,
- Fig. 10: ein Rad in Seitenansicht, vergrößert, teilweise im Schnitt,
- Fig. 11: einen Teilschnitt eines Chassis, vergrößert und
- Fig. 12: einen Schnitt nach der Linie XII - XII der Fig. 10, vergrößert.

In den Fig. ist mit 1 ein Chassis bezeichnet, daß durch Vorderräder 2 und Hinterräder 3 bekannterweise auf Fahrbahnen (nicht gezeigt) verfahrbar ist. Mit 4 ist eine Karosserie beliebiger Ausführung bezeichnet, die mit dem Chassis 1 verbunden ist. Das Chassis 1 ist beim Ausführungsbeispiel durch einen unteren Chassisteil 1ʹ und einen oberen Chassisteil 1ʺ gebildet, die gemeinsam einen kastenförmigen Chassisteil 1 ergeben. Die beiden Chassisteile 1ʹ und 1ʺ sind durch einen Schiebevorgang miteinander verbindbar, wobei am Chassisteil 1ʺ angeordnete Zapfen 5 in Hülsen 6 des Chassisteils 1ʹ reibschlüssig eintauchen. Der Chassisteil 1ʹ ist nahe des vorderen Endes zu beiden Seiten außen in den Bereichen von Ausnehmungen 9 mit Halbschalen 7 versehen, die beim Anstecken des Chassisteils 1ʺ mit Halbschalen 7ʹ, die an Verlängerungen 8 angeordnet sind, zu Radlager ergänzt werden. Außerdem weist der Chassisteil 1ʹ im Bereich weiterer Ausnehmungen 10 eine Lagerhalböffnung 11 für eine Antriebswelle 12 der Hinterräder 3 auf. In die Ausnehmungen 10 tauchen beim Verbinden beider Chassisteile 1ʹ, 1ʺ weitere Verlängerungen 13 mit Lagerhalböffnungen 14 ein. Innen lagert der Chassisteil 1ʹ Anschlußfedern 15, 15ʹ, die über elektrische Leiter 16, 16ʹ mit einem Antriebsmotor 17 verbindbar sind. Der Chassisteil 1ʺ nimmt in einer Aufnahmekammer 32 eine Batterie (nicht gezeigt) auf und ist mit einem Aufnahmeraum 33 für den Antriebsmotor 17 versehen. Die Verbindung des elektrischen Leiters 16 mit dem Antriebsmotor erfolgt durch Anpressung desselben an einem isolierten Kontakt 18 des Antriebsmotors 17 und die Verbindung des elektrischen Leiters 16ʹ erfolgt mittels eines Schaltschiebers 19, der in einer Ausnehmung 20 des Chassisteils 1 längsbeweglich ist. Der Schaltschieber 19 weist eine keilförmige Anformung 21 auf, die aus einer Anbiegung 22 heraus bei Verschiebebewegungen den elektrischen Leiter 16ʹ anhebt und diesen mit seinem freien Ende an einen weiteren Motorkontakt, z. B. das Motorgehäuse anlegt. Mit 23 sind Stege zur Fixierung der elektrischen Leiter 16, 16ʹ bezeichnet, während 24 Anformungen zur Fixierung derselben am Chassisteil 1ʹ sind.

Der Antriebsmotor 17 wirkt über ein Ritzel 25 auf ein Getrieberad 26 und einem Ritzel 27 ein, das mit einem weiteren Getrieberad 28 kämmt, das auf der Antriebswelle 12 der Hinterräder 3 fest angeordnet ist.

Der Chassisteil 1ʺ weist oben Zapfen 29 auf, die beim Ausführungsbeispiel in zwei Reihen nebeneinander ausgebildet sind. Auf die Zapfen 29 ist die Karosserie 4 mittels Hülsen 30 aufschiebbar und verbindbar (Fig. 1). Zum Zwecke eines Ausgleichs von Fertigungstoleranzen können die Zapfen 29 Paßstege 31 in der äußeren Umfangsfläche aufweisen, die durch Verformung eine sichere Fixierung der Karosserie 4 auf dem Chassis 1 erbringen.

Beim Fahrspielzeug sind die Vorderräder 2 einzeln unabhängig frei drehbar mit dem Chassis 1 in Verbindung gebracht. Hierzu greifen die Vorderräder 2, wie insbesondere die Fig. 10 erkennen läßt, mit einem Rohr-oder Hülsenabschnitt als Achsstummel 37 in durch Halbschalen 7, 7ʹ gebildete Lager des Chassis 1 drehbeweglich ein. Zur axialen Fixierung der Vorderräder 2 sind Achsstummel 37 mit einem über die Umfangsfläche derselben vorstehenden Ringkörper bzw. Ringkörperabschnitten 38 versehen, die in Ringnuten 39 der Halbschalen 7, 7ʹ eingreifen.

Zur gegenseitigen Ausrichtung der Halbschalen 7, 7ʹ weist eine Halbschale 7ʺFedern 40 und die andere Halbschale 7ʹ Nuten 41 auf. Durch Eintauchen der Federn 40 in die Nuten 41 erfolgt die Ausrichtung durch einen einfachen Schiebevorgang selbsttätig.

Für die Befestigung der Vorderräder 2 ist zunächst davon auszugehen, daß die beiden Chassisteile 1ʹ und 1ʺ mit Abstand übereinander gehalten sind. In dieser Stellung der Chassisteile können die Vorderräder 2 mit ihren Achsstummeln 37 in die unteren Halbschalen 7ʹ eingelegt und durch nachfolgendes Aufschieben des oberen Chassisteils die oberen Halbschalen 7ʺ mit den unteren Halbschalen 7ʹzu umlaufend geschlossenen Lagern ergänzt werden, in die die Achsstummel 37 vermittels der Ringkörper 38 axial spielfrei bzw. spielarm gehalten sind.

Beim Ausführungsbeispiel der Fig. 7 finden zur axialen Fixierung der Vorderräder 2 an den Achsstummeln 37 angeordnete Ringkörperabschnitte 38ʹ Anwendung.

## Patentansprüche

1. Fahrspielzeug mit einem durch Räder auf Fahrbahnen verfahrbaren Fahrzeugchassis und einer Fahrzeugkarosserie, wobei Fahrzeugchassis und Fahrzeugkarosserie über eine Steckverbindung miteinander verbindbar sind,
dadurch gekennzeichnet,
daß das Fahrzeugchassis (1) kastenförmig durch zwei übereinander angeordnete und in einer zur Fahrbahnebene parallelen Ebene zusammenfügbare Fahrzeugchassisteile (1', 1'') gebildet ist, die beide mittels an dem einen Chassisteil (1'') angeordnete Zapfen (5) und am anderen Chassisteil (1') angeordnete, auf die Zapfen (5) aufschiebbare Hülsen (6) miteinander verbunden sind, und einen den Chassisteile (1'') eine Aufnahmekammer (32) für eine Niederspannungsstromquelle und einen Aufnahmeraum (33) für einem Antriebsmotor (17) aufweist und der andere Chassisteil (1') in die Aufnahmekammer (32) einragende elektrische Leiter (16, 16') und eine Schalteinrichtung (19) aufweist.

2. Fahrspielzeug nach Anspruch 1,
dadurch gekennzeichnet,
daß der Antriebsmotor (17) durch Klemmspannung im Aufnahmeraum (33) des Chassisteils (1'') festgelegt ist und mit den elektrischen Leitern (16, 16') durch Anlagekontakt verbindbar ist.

3. Fahrspielzeug nach Anspruch 1 oder 2,
dadurch gekennzeichnet,
daß die beiden Chassisteile (1', 1'') sich zu Lager für Fahrzeugräder bzw. Radwellen ergänzende Halb-schalen (7, 7') aufweisen.

4. Fahrspielzeug nach Anspruch 3,
dadurch gekennzeichnet,
daß die vorderen Fahrzeugräder (2) jeweils in durch zwei übereinander sich erstreckende gleiche Halbschalen (7, 7') gelagert sind, von denen die eine (7') an einer Verlängerung (8) des oberen Chassisteils (1'') und die andere (7) am unteren Chassisteil (1') angeordnet ist.

5. Fahrspielzeug nach Anspruch 3 oder 4,
dadurch gekennzeichnet,
daß die vorderen Fahrzeugräder (2) je mit einem zylindrischen Achsstummel (37) in chassisfeste Halbschalen (7, 7') frei drehbar eingreifen und daß die Achsstummel (37) zur axialen Fixierung der Fahrzeugräder (2) in den Halbschalen (7, 7') mittels achsstummelfesten, die Umfangsflächen der Achsstummel (37) überragenden Ringkörpern (38) bzw. mit Ringkörperabschnitten (38') in eine in den Halbschalen (7, 7') ausgebildete Ringnut (39) drehbeweglich eingreifen.

6. Fahrspielzeng nach den Ansprüchen 1 - 5,
dadurch gekennzeichnet,
daß die Halbschalen (7, 7') mittels in den gemeinsamen Trennungsflächen derselben ausgebildeten Nuten (40) und Federn (41) axial und quer zu den Längsachsen der Halbschalen (7, 7') verschiebungsfrei aneinander abgestützt sind.

7. Fahrspielzeug nach Anspruch 5,
dadurch gekennzeichnet,
daß die Ringkörper (38) und die Ringnuten (39) mit trapezförmigen Querschnitten ausgebildet sind.

8. Fahrspielzeug nach Anspruch 5,
dadurch gekennzeichnet,
daß die Ringkörper (38) und die Ringnuten (39) mit halbkreisförmigen Querschnitten ausgebildet sind.

## Claims

1. Toy vehicle with a vehicle chassis which may be driven on tracks by means of wheels and a vehicle body; the vehicle chassis and vehicle body being able to be connected to one another by means of a plug connection; characterized in that the vehicle chassis (1) is formed in a box-type manner by means of two connectable vehicle chassis parts (1 1: 1'') which are disposed on top of one another and in a plane which is parallel to the track plane both parts being connected to one another by means of pegs (5) which are arranged at the chassis part (1 '') and casings (6) which slide on the pegs (5) at the other chassis part (1') and one of the chassis parts (1'') has a receiving chamber (32) for a low voltage current source and a receiving space (33) for a driving motor (17) and the other chassis part (1') has electrical conductors (16, 16'), which protrude into the reception chamber (32), and a switching device (19).

2. Toy vehicle according to claim 1, characterized in that the driving motor (17) is secured in the receiving space (33) of the chassis part (1 '') by means of clamping and may be connected to the electrical conductors (16, 16') by abutment.

3. Toy vehicle according to claims 1 or 2, characterized in that both chassis parts (1', 1 '') have supplementary half dishes (7, 7') in order to store the vehicle wheels or wheel shafts.

4. Toy vehicle according to claim 3, characterized in that the front vehicle wheels (2) are housed in each case in two similar half dishes (7, 7') which extend over one another, one of which (7') is disposed at an elongation (8) of the upper chassis part (1'') and the other (7) is disposed at the lower chassis part (1').

5. Toy vehicle according to claims 3 or 4 characterized in that the front vehicle wheels (2), in each case with a cylindrical axle end (37), engage in a freely rotatable manner in half dishes (7, 7') which are rigid with the chassis and in that the axle ends (37) for securing the vehicle wheels (2) axially in the half dishes (7, 7') engage in a rotatable manner in one ring groove (39) which is formed in the half dishes (7, 7') by means of ring bodies (38) or ring body sections (38') which are rigid with the axle end and rise above the peripheral surfaces of the axle end (37).

6. Toy vehicle according to claims 1 to 5, characterized in that the half dishes (7, 7') are supported on one another in a movement-free manner by means of grooves (40) and springs (41) which are formed in the common parting surfaces of the same axially and transversely to the longitudinal axes of the half dishes (7, 7').

7. Toy vehicle according to claim 5, characterized in that the ring bodies (38) and the ring grooves (39) are formed with trapezoidal cross-sections.

8. Toy vehicle according to claim 5, characterized in that the ring bodies (38) and the ring grooves (39) are formed with semi-circular cross-sections.

## Revendications

1. Véhicule-jouet comportant un châssis conçu pour pouvoir rouler sur des voies de roulement au moyen de roues et une carrosserie, le châssis et la carrosserie du véhicule étant agencés de manière à pouvoir être reliés ensemble par une liaison par emboîtement,
caractérisé en ce que le châssis (1) du véhicule est réalisé sous forme d'un boîtier par deux parties de châssis (1', 1") superposées et agencées de manière à pouvoir être assemblées dans un plan parallèle au plan de la voie de roulement, ces deux parties de châssis étant reliées ensemble par des tenons (5) portés par l'une (1") des parties de châssis et des douilles (6) portées par l'autre partie de châssis (1') et conçues pour pouvoir coulisser sur les tenons (5), l'une (1") des parties de châssis comprend un logement (32) pour une source de courant basse tension et un logement (33) pour un moteur d' entraînement (17) et l'autre partie de châssis (1') comporte un dispositif de coupure (19) et des canalisations électriques (16, 16') dépassant dans le logement (32).

2. Véhicule-jouet selon la revendication 1, caractérisé en ce que le moteur d'entraînement (17) est fixé dans le logement (33) de la partie de châssis (1") par serrage de forme et est raccordable aux canalisations électriques (16, 16') par contact à pression.

3. Véhicule-jouet selon la revendication 1 ou 2, caractérisé en ce que les deux parties de châssis (1', 1") comportent des demi-coquilles (7,7') se complétant en paliers des roues ou des arbres de roue du véhicule.

4. Véhicule-jouet selon la revendication 3, caractérisé en ce que les roues avant (2) du véhicule sont tourillonnées chacune par des demi-coquilles (7,7') identiques et superposées deux à deux, l'une d'elles (7') étant disposée sur un prolongement (8) de la partie de chàssis haute (1") et l'autre (7), sur la partie de châssis basse (1').

5. Véhicule-jouet selon la revendication 3 ou 4, caractérisé en ce que les roues avant (2) du véhicule pénètrent chacune de façon libre en rotation par un bout d'axe cylindrique (37), dans les demi-coquilles (7, 7') solidaires du châssis, et en ce que, pour fixer axialement les roues (2) du véhicule dans les demi-coquilles (7, 7'), les bouts d'axe pénètrent de façon rotative dans une gorge annulaire (39), pratiquée dans les demi-coquilles (7, 7'), au moyen de pièces annulaires (38) solidaires des bouts d'axe (37) et dépassant du pourtour de ceux-ci ou par des parties (38') de pièces annulaires.

6. Véhicule-jouet selon les revendications 1 à 5, caractérisé en ce que les demi-coquilles (7, 7') sont mises en contact l'une avec l'autre, avec liberté de translation axialement et transversalement par rapport aux axes longitudinaux des demi-coquilles (7, 7'), au moyen de rainures (40) et de ressorts (41) pratiquées sur les surfaces de séparation communes desdites demi-coquilles.

7. Véhicule-jouet selon la revendication 5, caractérisé en ce que les pièces annulaires (38) et les gorges annulaires (39) ont des sections transversales trapézoïdales.

8. Véhicule-jouet selon la revendication 5, caractérisé en ce que les pièces annulaires (38) et les gorges annulaires (39) ont des sections transversales demicirculaires.
